# EUROPÄISCHE PATENTSCHRIFT

(11) **EP 1 241 285 B1**
(45) Veröffentlichungstag und Bekanntmachung des Hinweises auf die Patenterteilung: **12.07.2006**
(21) Anmeldenummer: 02005885.5
(22) Anmeldetag: 14.03.2002
(51) Int. Cl.: D01G 15/20, D01G 15/24

(54) **Vorrichtung zum Bearbeiten von Textilfasern in einer Karde**
Device for treating fibres in a carding machine
Dispositif de traitement de fibres dans une carde

(30) Priorität: 14.03.2001 DE 10112301
(43) Veröffentlichungstag der Anmeldung: 18.09.2002
(73) Patentinhaber: Graf + Cie AG, 8640 Rapperswil (CH)
(72) Erfinder: Graf, Ralph A., 8807 Freienbach (CH)
(74) Vertreter: Leinweber & Zimmermann

(56) Entgegenhaltungen:
- EP-A- 0 945 531
- DE-A- 2 816 900
- GB-A- 2 245 907
- GB-A- 2 271 126
- US-A- 4 438 547
- US-A- 4 974 295
- US-A- 5 054 166
- US-A- 6 101 680
- US-B1- 6 219 885

## Beschreibung

Die Erfindung betrifft eine Vorrichtung zum Bearbeiten von Textilfasern nach dem Oberbegriff des Patentanspruchs 1., ein zum Herstellen einer derartigen Vorrichtung geeignetes Kardierelement sowie zum Herstellen dieser Kardierelemente einsetzbare Sägezahndrahtabschnitte.

Vorrichtungen der eingangs beschriebenen Art werden beispielsweise in Form von Vorauflösesektionen in zum Herstellen eines Faservlieses mit einheitlich ausgerichteten Fasern aus einem Fasermaterial mit uneinheitlicher Faserausrichtung geeigneten Karden oder Krempeln eingesetzt. Nachstehend wird die Funktion derartiger Karden oder Krempeln anhand der Figuren 3 bis 5 erläutert. Dabei zeigt die Fig. 3 eine schematische Darstellung des Grundaufbaus einer Karde bzw. Krempel. Danach weist die Karde einen insgesamt mit 12 bezeichneten Zuführkanal zum Zuführen des aus ungeordneten Fasern bestehenden Fasermaterials zu einer Vorauflösesektion 20 auf. Mit dieser Vorauflösesektion 20 wird das Fasermaterial dem Tambour 30 der Karde vorgelegt. Bei diesem Tambour handelt es sich um eine Walze, die auf ihrer Mantelfläche mit einer Häckchen- und/oder Sägezahn-Ganzstahlgarnitur versehen ist. Beim Betrieb der Karde wird der Tambour um seine Walzenachse gedreht. Dabei werden die von der Vorauflösesektion vorgelegten Fasern von der Garnitur erfaßt und in Drehrichtung der Walze ausgerichtet. Zur Verbesserung der Faserausrichtung werden in Umfangsrichtung über die Mantelfläche des Tambours verteilt angeordnete Deckelstäbe 32 eingesetzt. Diese Deckelstäbe weisen eine in einer Arbeiststellung der Mantelfläche des Tambours zugewandte Arbeitsfläche auf, die ebenfalls in Form einer Häckchen- und/oder Sägezahn-Ganzstahlgarnitur gebildet sein kann. Dabei können die Deckelstäbe entweder feststehend angeordnet sein oder in einer der Drehrichtung des Tambours entgegengesetzten Richtung bewegt werden. Schließlich wird das Faservlies mit einer Abnehmerwalze 14 abgenommen und einer weiteren Verarbeitung zugeführt. Bei der anhand der Fig. 3 beschriebenen Karde dient die Vorauflösesektion einerseits einer kontrollierten Zuführung des ungeordneten Fasermaterials zum Tambour und andererseits einer gleichmäßigen Verteilung des Fasermaterials über die gesamte axiale Länge des Tambours.

Fig. 4 zeigt eine Detaildarstellung dieser Vorauflösesektion 20. Bei der in dieser Figur dargestellten Vorauflösesektion 20 sind insgesamt 3 Vorreißerwalzen 22, 24 und 26 vorgesehen, die in den durch die Pfeile A bezeichneten Richtungen um die Walzenachsen 22a 24a und 26a drehbar sind. Jede der Vorreißerwalzen 22, 24 und 26 weist eine kreiszylindermantelförmige Bearbeitungsfläche auf, welche mit einer Häckchen- und/oder Sägezahn-Ganzstahlgarnitur ausgestattet sein kann. Insbesondere beim Einsatz von Hochleistungskarden und Hochleistungskrempeln zur Kurz- und Langstapelverarbeitung von Textilfasern aus natürlichen oder synthetischen Polymeren ist es üblich, den einzelnen Vorreißerwalzen 22, 24 und 26 auch noch sogenannte Festkardierelemente 23, 25 und 27 zuzuordnen, um so eine bessere Faserverteilung zu erzielen. Die Anordnung dieser Festkardierelemente wird in Fig. 5 beispielhaft für das Festkardierelement 27 erläutert. Dabei zeigt Fig. 5a einen Schnitt längs einer senkrecht zur Walzenachse 26a verlaufenden Schnittebene und Fig. 5b eine Draufsicht auf das Festkardierelement 27. Aus Fig. 5a geht hervor, daß das Festkardierelement 27 im wesentlichen aus einem Trägerelement 27a und auf diesem Trägerelement 27a festgelegten Sägezahndrahtabschnitten 27b besteht. Dabei verlaufen diese Sägezahndrahtabschnitte 27b etwa tangential zu der ebenfalls mit einer Sägezahn-Ganzstahlgarnitur ausgestatteten Mantelfläche der Vorreißerwalze 26. Gemäß Fig. 5b weist das Festkardierelement eine Vielzahl von nebeneinander angeordneten und auf dem Trägerelement 27a festgelegten Sägezahndrahtabschnitten auf. Bei herkömmlichen Karden weisen die Festkardierelemente eine Breite von etwa 32 bis 52 mm auf und sind aus Gußeisen, Stahl, Aluminium, Magnesium oder synthetischem Material hergestellt, wobei zwischen den Spitzen der Sägezahndrahtstreifen 27b und denjenigen der Garnitur der Vorreißerwalze ein Mindestabstand in der Größenordnung von 0,1 bis 1,0 mm eingehalten ist. In der Zone der größten Annäherung der Sägezahndrahtstreifen 27b an die Garnitur der Vorreißerwalze 26 findet eine Faserverstreichung statt, die eine erste Ausrichtung des Fasermaterials und eine gleichmäßige Verteilung dieses Fasermaterials bewirkt. Die Breite der Zone, längs der die Faserverstreichung stattfindet, entspricht etwa der durchschnittlichen Faserlänge des vorgelegten Fasermaterials.

Beim Einsatz der anhand der Fig. 3 bis 5 erläuterten Karden hat es sich gezeigt, daß in dem von der Abnehmerwalze 40 abgenommenen Faservlies insbesondere bei hohen Arbeitsgeschwindigkeiten eine ungleichmäßige Faserverteilung auftreten kann.

Vorrichtungen nach dem Oberbegriff des Patentanspruchs 1 sind in der US 4 438 547 A angegeben. Angesichts dieser Probleme im Stand der Technik liegt der Erfindung die Aufgabe zugrunde, eine Vorrichtung der eingangs beschriebenen Art bereitzustellen, mit der auch bei hohen Arbeitsgeschwindigkeiten eine gleichmäßige Faserverteilung in dem von einer Karde oder Krempel abgenommenen Faservlies erzielt werden kann, sowie ein zur Herstellung einer derartigen Vorrichtung geeignetes Kardierelement anzugeben und geeignete Sägezahndrahtstreifen für ein derartiges Kardierelement bereitzustellen.

Erfindungsgemäß wird diese Aufgabe durch die im kennzeichnenden Teil des Patentanspruchs 1 angegebene Weiterbildung der bekannten Vorrichtungen gelöst. Vorteilhafte Ausführungsformen der Erfindung sind in den abhängigen Patentansprüchen angegeben.

Ein erfindungsgemäßes Kardierelement weist mindestens eine Bearbeitungsfläche auf und ist im wesentlichen dadurch gekennzeichnet, daß diese Bearbeitungsfläche eine konkave, an eine Kreiszylindermantelfläche angenäherte Form besitzt, wobei diese Bearbeitungsfläche zwei oder mehr jeweils in einer senkrecht zur Zylinderachse verlaufenden Schnittebene einen stumpfen Winkel von vorzugsweise 160°bis 170°, insbesondere etwa 165° miteinander einschließende Polygonabschnitte aufweisen kann. Dabei umfaßt das erfindungsgemäße Kardierelement ein starres Kratzensegment, welches die Bearbeitungsfläche bildet und an einem Trägerelement des Kardierelementes festgelegt ist. Die Kratzensegmente des erfindungsgemäßen Kardierelementes weisen mindestens einen Sägezahndrahtabschnitt mit zwei einen stumpfen Winkel von vorzugsweise etwa 160° bis 170°, besonders bevorzugt etwa 165°, miteinander einschließenden Segmenten auf, wobei das Trägerelement entsprechende, einen stumpfen Winkel miteinander einschließende Auflageflächen für das Kratzensegment umfaßt. Dabei kann zwischen diesen Auflageflächen eine Aussparung in dem Trägerelement vorgesehen sein, um mit einem Knick versehene Sägezahndrahtabschnitte daran befestigen zu können. Das Trägerelement kann ein V-, W- oder Multi-W-förmige Grundform aufweisen. Wie der vorstehenden Erläuterung erfindungsgemäßer Kardierelemente zu entnehmen ist, ist ein zu deren Herstellung geeigneter Sägezahndrahtabschnitt ist im wesentlichen dadurch gekennzeichnet, daß er einstückig ist und zwei einen stumpfen Winkel miteinander einschließende Segmente aufweist, wobei zwischen diesen Segmenten ein einen Knick aufweisendes Verbindungssegment ohne Zahnausführung vorgesehen sein kann.

Nachstehend wird die Erfindung unter Bezugnahme auf die Zeichnung, auf die hinsichtlich aller erfindungswesentlichen und in der Beschreibung nicht näher herausgestellten Einzelheiten ausdrücklich verwiesen wird, erläutert. In der Zeichnung zeigt:
Fig. 1 eine schematische Darstellung einer erfindungsgemäßen Vorrichtung,
Fig. 2 eine Darstellung eines zur Herstellung der in Fig. 1 dargestellten Vorrichtung geeigneten erfindungsgemäßen Sägezahndrahtabschnittes,
Fig. 3 eine Karde nach dem Stand der Technik,
Fig. 4 eine Detaildarstellung der Vorauflösesektion der in Fig. 3 dargestellten Karde und
Fig. 5 eine Detaildarstellung der Festkardierelemente der in Fig. 3 dargestellten Karde.

Fig. 1 zeigt eine erfindungsgemäße Vorrichtung 100 als Teil einer Vorauflösesektion einer Karde. Dabei zeigt Fig.1a eine Schnittdarstellung in einer senkrecht zur Achse einer Vorreißerwalze verlaufenden Schnittebene und Fig. 1b eine Draufsicht auf das in Fig. 1a dargestellte Kardierelement. Gemäß Fig. 1a umfaßt die Vorrichtung eine Vorreißerwalze 110, von der nur ein Ausschnitt der kreiszylindermantelförmigen Bearbeitungsfläche dargestellt ist und ein Kardierelement. Das Kardierelement umfaßt ein Trägerelement 120 und eine Vielzahl von nebeneinander angeordneten Sägezahndrahtabschnitt 130. Dabei ist die Anordnung der Sägezahndrahtabschnitte besonders deutlich in der Draufsicht nach Fig. 1b erkennbar. Die Sägezahndrahtabschnitte 130 weisen zwei einen stumpfen Winkel miteinander einschließende Segmente 132 und 134 auf, welche über ein Verbindungssegment 136 miteinander verbunden sind. Das Verbindungssegment 136 weist einen dem stumpfen Winkel entsprechenden Knick auf und ist ohne Sägezähne ausgeführt, um so die Knickbildung zu erleichtern.

Das Trägerelement 120 umfaßt zwei Auflageflächen 122 und 124 für die Segmente 132 und 134. Diese Auflageflächen sind jeweils eben ausgeführt und schließen einen der Formgebung der Sägezahndrahtabschnitte entsprechenden stumpfen Winkel miteinander ein. Zwischen den Auflageflächen 122 und 124 ist eine Aussparung 126 zur Aufnahme des geknickten Verbindungssegmentes 136 vorgesehen. Insgesamt weist das Trägerelement 120 ein W-förmige Grundform auf. Die Aussparung 126 wird auf der dem Sägezahndrahtabschnitt 130 abgewandten Seite von einem Steg 137 begrenzt. Auf der den Sägezahndrahtabschnitten 130 abgewandten Seite des Steges 137 ist eine weitere sich nach unten öffnende Aussparung mit einem T-förmigen Querschnitt vorgesehen, die zur Aufnahme eines komplementär dazu gebildeten Befestigungselementes dient

Durch die in Fig. 1 dargestellte Ausführung des Kardierelementes werden zwei Faserverstreichzonen 140 und150 zwischen der Garnitur der Vorreißerwalze 110 und dem Festkardierelement gebildet.

Fig. 2 zeigt eine Detaildarstellung der Sägezahndrahtabschnitte 130 gemäß Fig. 1. Dabei zeigt Fig. 2a eine Seitenansicht dieser Sägezahndrahtabschnitte, während Fig. 2b eine Schnittdarstellung längs der Schnittebene A-A in Fig. 2a darstellt. Bei der in Fig. 2 dargestellten Ausführungsform der Erfindung schließt die Verlängerung des Segmentes 132 mit dem Segment 134 einen Winkel α von etwa 15° ein. Das bedeutet, daß die Segmente 132 und 134 einen Winkel β von etwa 165° miteinander einschließen. Der Winkel α von 15° wird für Vorreißer-Durchmesser von ca. 180 mm eingesetzt. Bei größeren Vorrei-ßer-Durchmessern kann ein wesentlich kleinerer Winkel eingesetzt werden. Wie in Fig. 2a besonders deutlich zu erkennen ist, weist jedes der Segmente 132 und 134 eine Anzahl von hintereinander angeordneten Sägezähnen 138 auf, während das Verbindungssegment 136 ohne Sägezähne ausgeführt ist. In der Schnittdarstellung gemäß Fig. 2b ist erkennbar, daß der Sägezahndrahtabschnitt 130 einen Fußabschnitt 130a und einen Blattabschnitt 130b umfaßt, wobei die Sägezähne innerhalb des Blattabschnitts 130b ausgeführt sind. Der Fußabschnitt 130a weist eine größere Breite auf als der Blattabschnitt 130b. Daher wird bei einer dichten Anlage von mehreren Sägezahndrähten der in Fig. 2 dargestellten Art zwischen den Blattabschnitten 130b eine Garniturgasse gebildet.

Die Erfindung ist nicht auf die anhand der Zeichnung erläuterten Ausführungsbeispiele beschränkt. Vielmehr ist auch an den Einsatz von Kardierelementen mit V- oder Multi-W-förmiger Grundform gedacht. Schließlich ist an einen polygonförmigen Verlauf der Bearbeitungsfläche des Kardierelementes mit mehr als zwei Polygonabschnitten gedacht.

## Patentansprüche

1. Vorrichtung (100) zum Bearbeiten von Textilfasern mit einem eine im wesentlichen kreiszylindermantelförmige erste Bearbeitungsfläche aufweisenden und vorzugsweise um die Zylinderachse (22a, 24a, 26a) drehbaren Bearbeitungselement (110), wie etwa einer Vorreißerwalze einer Karde, und mindestens einem eine der ersten Bearbeitungsfläche zugewandte weitere Bearbeitungsfläche aufweisenden Kardierelement (27), bei der die Form der weiteren Beacbeitungsftache derjenigen der ersten Bearbeitungsfläche in einer senkrecht zur Zylinderachse (22a, 24a, 26a) verlaufenden Schnittebene angenähert ist und die weitere Bearbeitungsfläche durch eine Mehrzahl von nebeneinander angeordneten Sägezahndrahtabschnitten (130) gebildet ist, **dadurch gekennzeichnet, daß** die weitere Bearbeitungsfläche der ersten Bearbeitungsfläche in der senkrecht zur Zylinderachse (22a, 24a, 26a) verlaufenden Schnittebene nach Art des Polygonzuges mit etwa tangential zu der ersten Bearbeitungsfläche verlaufenden Polygonäbschnitten angenähert ist und zwei in einer senkrecht zur Zylinderachse (22a, 24a, 26a) verlaufenden Schnittebene einen stumpfen Winkel (β) miteinander einschlie-βende Polygonabschnitte aufweist, wobei mindestens einer der die weitere Bearbeitungsfläche bildenden Sägezahndrähtabschnitte (130) einstückig ist und zwei einen stumpfen Winkel (β) miteinander einschließende Segment (132, 134) aufweist.

2. Vorrichtung (100) nach Anspruch 1, **dadurch gekennzeichnet, daß** das Kardierelement (27) feststehend bzgl. dem ggf. drehbaren Bearbeitungselement (110) angeordnet ist.

3. Vorrichtung (100) nach Anspruch 1 oder 2, **dadurch gekennzeichnet, daß** das Bearbeitungselement (110) eine Vorreißerwalze einer Karde ist.

4. Kardierelement (27), insbesondere Festkardierelement, für eine Vorrichtung nach einem der vorhergehenden Ansprüche, mit mindestens einer Bearbeitungsfläche, die eine konkave, an eine Kreiszylindermantelfläche angenäherte Form aufweist, **dadurch gekennzeichnet, daß** die weitere Bearbeitungsfläche zwei oder mehr jeweils in einer senkrecht zur Zylinderachse (22a, 24a, 26a) verlaufenden Schnittebene einen stumpfen Winkel (β) miteinander einschließende Polygonabshnitte aufweist, die Bearbeitungsfläche von mindestens einem an einem Trägerelement (120) festgelegten starren Kratzensegment gebildet ist und das kratzensegment mindestens einen einstückigen Sägezahndrahtabschnitt (130) zwei einen stumpfen Winkel (β) miteinander einschließenden Segmenten (132, 134) aufweist.

5. Kardierelement (27) nach Anspruch 4, **dadurch gekennzeichnet, daß** das Trägerelement (120) zwei einen stumpfen Winkel (β) miteinander einschließende Auflageflächen (122, 124) für das Kratzensegment aufweist.

6. Kardierelement (27) nach Anspruch 5, **dadurch gekennzeichnet, daß** zwischen den Auflageflächen (122, 124) eine Aussparug (126) in dem Trägerelement (120) vorgesehen ist

7. Kardierelement (27) nach einem der Ansprüche 4 bis 6, **gekennzeichnet durch** eine V-, W- oder Multi-W-förmige Grundform des Trägerelementes (120).

8. Sägezahndrahtabschnitt (130) für ein Kardierelement (27) nach einem der Ansprüche 4 bis 7, **dadurch gekennzeichnet daß** er einstückig ist und Zwei einen stumpfen Winkel (β) miteinander einsckließende Segmente (132, 134) aufweist.

## Claims

1. Device (100) for processing textile fibres with a processing element (110) which comprises a first processing surface which is substantially in the shape of a circular cylinder casing and rotary around the cylinder axis (22a, 24a, 26a), for example a pre-tearing roller of a carder, and at least one carder element (27) which is facing the first processing surface, and the shape of the additional processing surface is approximately like the first processing surface in an intersecting plane which extends perpendicularly to the cylinder axis (22a, 24a, 26a), and the additional processing surface is established by a plurality of saw tooth wire sections (13) arranged alongside one another, **characterised in that** the additional processing surface of the first processing surface is in the intersecting plane extending perpendicularly to the cylinder axis (22a, 24a, 26a) in the manner of a polygonal section approximately near with say polygonal sections which extend approximately tangentially to the first processing surface and comprise two polygonal sections which extend perpendicularly to the cylinder axis (22a, 24a, 26a) with an obtuse angle (β), and at least one of the sawtooth wire sections (13) which establishes the additional processing surface is made in one piece and comprises two segments (132, 134) which include an obtuse angle (β).

2. Device (100) according to Claim 1, **characterised in that** the carding element (27) is arranged to be positionally fixed relative to the processing element (110) which is rotary, if appropriate.

3. Device (100) according to Claim 1 or 2, **characterised in that** the processing element (110) is the pre-tearing roller of a carder.

4. Carder element (27), in particular a fixed carder element, for a device according to one of the above claims, with at least one processing surface comprising at least one processing surface with a concave shape approximately like a circular cylinder casing surface, **characterised in that** the additional processing surface comprises two or more polygonal sections which jointly include an obtuse angle (β) which extends in an intersecting plane perpendicularly to the cylinder axis (22a, 24a, 26a), and the processing surface is formed by at least one rigid scraping segment which is fixed on a support element (12), and the scraping segment comprises at least a one-piece sawtooth wire section (13) with two segments (132, 134) which jointly include an obtuse angle (β).

5. Carder element (27) according to Claim 4, **characterised in that** the support element (120) comprises two seating surfaces (122, 124) at an obtuse angle (β) for the scraping segment.

6. Carder element (27) according to Claim 5 **characterised in that** a cutout (126) is provided in the support element (120) between the seating surfaces (122, 124).

7. Carder element (122, 124) according to Claims 4 to 6, **characterised by** a V-, W- or multi-W-shaped basic shape of the support element (120).

8. Sawtooth wire section (130) for a carder element (27) according to one of Claims 4 to 7, **characterised in that** it is in one piece and comprises two segments (132, 134) at an obtuse angle.

## Revendications

1. Dispositif (100) de traitement de fibres textiles, comprenant un élément de traitement (110), par exemple un cylindre briseur d'une cardeuse, présentant une première surface de traitement, sensiblement en forme d'enveloppe cylindrique circulaire, et pouvant de préférence tourner autour de l'axe de cylindre (22a, 24a, 26a), et au moins un élément de cardage (27) présentant une surface de traitement supplémentaire tournée vers la première surface de traitement, où la forme de la surface de traitement supplémentaire s'approche de celle de la première surface de traitement, dans un plan de coupe s'étendant perpendiculairement à l'axe de cylindre (22a, 24a, 26a), et la surface de traitement supplémentaire est formée d'une pluralité de garnitures de fil métallique en dents de scie (130) disposées les unes à côté des autres, **caractérisé en ce que** la surface de traitement supplémentaire s'approche de la première surface de traitement, dans le plan de coupe perpendiculaire à l'axe de cylindre (22a, 24a, 26a), à la manière d'un tracé polygonal, avec des segments de polygone qui s'étendent à peu près tangentiellement à la première surface de traitement, et présente deux segments de polygone qui forment entre eux un angle obtus (β), dans un plan de coupe perpendiculaire à l'axe de cylindre (22a, 24a, 26a), au moins l'une des garnitures de fil métallique en dents de scie (130) qui forment la surface de traitement supplémentaire étant réalisée d'un seul tenant et présentant deux segments (132, 134) formant un angle obtus (β) entre eux.

2. Dispositif (100) selon la revendication 1, **caractérisé en ce que** l'élément de cardage (27) est disposé de manière fixe par rapport à l'élément de traitement (110) qui peut éventuellement tourner.

3. Dispositif (100) selon la revendication 1 ou 2, **caractérisé en ce que** l'élément de traitement (110) est un cylindre briseur d'une cardeuse.

4. Elément de cardage (27), notamment élément de cardage fixe, pour un dispositif selon une des revendications précédentes, comprenant au moins une surface de traitement qui présente une forme concave s'approchant d'une surface d'enveloppe cylindrique circulaire, **caractérisé en ce que** la surface de traitement supplémentaire présente deux ou plus de deux segments de polygone qui forment entre eux un angle obtus (β), respectivement dans un plan de coupe perpendiculaire à l'axe de cylindre (22a, 24a, 26a), que la surface de traitement est formée d'au moins un segment égratigneur rigide immobilisé sur un élément support (120), et que le segment égratigneur présente au moins une garniture de fil métallique en dents de scie (130) réalisée d'un seul tenant et présentant deux segments (132, 134) formant un angle obtus (β) entre eux.

5. Elément de cardage (27) selon la revendication 4, **caractérisé en ce que** l'élément support (120) présente deux surfaces d'appui (122, 124) pour le segment égratigneur, qui forment un angle obtus entre elles.

6. Elément de cardage (27) selon la revendication 5, **caractérisé en ce qu'**un évidement (126) est prévu dans l'élément support (120), entre les surfaces d'appui (122, 124).

7. Elément de cardage (27) selon une des revendications 4 à 6, **caractérisé en ce que** l'élément support (120) présente une forme de base en V, en W ou en W multiple.

8. Garniture de fil métallique en dents de scie (130) pour un élément de cardage (27) selon une des revendications 4 à 7, **caractérisé en ce qu'**elle est réalisée d'un seul tenant et présente deux segments (132, 134) formant un angle obtus (β) entre eux.
